# EUROPÄISCHE PATENTSCHRIFT

(11) **EP 0 350 622 B1**
(45) Veröffentlichungstag und Bekanntmachung des Hinweises auf die Patenterteilung: **29.06.1994**
(21) Anmeldenummer: 89110442.4
(22) Anmeldetag: 09.06.1989
(51) Int. Cl.: D01H 5/50

(54) **Trag- und Belastungsarm für Streckwerke**
Support and loading arm for drafting arrangements
Bras de support et de chargement pour des systèmes d'étirage

(30) Priorität: 14.07.1988 DE 3823872
(43) Veröffentlichungstag der Anmeldung: 17.01.1990
(73) Patentinhaber: MASCHINENFABRIK ALTSTÄTTEN AG, CH-9450 Altstätten (CH)
(72) Erfinder: Stahlecker, Hans, D-7334 Süssen (DE)
(74) Vertreter: Wilhelm & Dauster Patentanwälte European Patent Attorneys

(56) Entgegenhaltungen:
- DE-A- 1 560 279
- DE-A- 1 560 284

## Beschreibung

Die Erfindung betrifft einen Trag- und Belastungsarm für Streckwerke mit einem in Längsrichtung verstellbaren Federhalter für eine gebogene Blattfeder, deren einer Schenkel mittels des Federhalters gehalten und an dem Trag- und Belastungsarm geführt ist und deren anderer Schenkel mit einer Aufnahme für eine Achse eines Druckwalzenzwillinges versehen ist.

Bei einem bekannten Trag- und Belastungsarm der eingangs genannten Art (DE-A 1560 284) ist der verstellbare Federhalter als eine Gewindehülse ausgebildet, die mit einer Unterlegescheibe und einer Mutter versehen ist, und mit der der eine Schenkel der gebogenen Blattfeder an einer Tragschiene des Trag- und Belastungsarmes fest spannbar ist. Der an der Tragschiene befestigte Schenkel der Blattfeder ist mit kreisbogenförmigen Führungsflächen versehen, deren Durchmesser dem Innenabstand der Seitenwangen der Tragschiene entspricht. Der andere Schenkel der Blattfeder ist mit einer Aufnahme für eine Achse eines Druckwalzenzwillings versehen. Diese Aufnahme ist mit einem Distanzbolzen verbunden, dessen Länge dem Innenabstand der Seitenwangen der Tragschiene angepaßt ist. Die relative Anordnung der Aufnahme auf dem Distanzbolzen ist einstellbar, um die Aufnahme exakt zu der Zugehörigen Unterwalze auszurichten. Während des Betriebes führt dieser Distanzbolzen der Aufnahme Gleitbewegungen aus, mit denen er an den Seitenwangen der Tragschiene gleitet. Es besteht die Gefahr, daß die dabei auftretenden Kräfte aufgrund von Verschleiß und/oder Verschmutzungen o.dgl. sich ändern, so daß nicht gewährleistet ist, daß die Druckwalzen tatsächlich mit der an der Blattfeder eingestellten Kraft an die zugehörige Unterwalze angedrückt werden.

Bei einem weiteren bekannten Trag- und Belastungsarm (DE-GM 19 09 951) ist der Federhalter ein Gleitstück, welches mittels einer Schraube an dem Trag- und Belastungsarm gehalten und in der jeweiligen Arbeitsstellung arretierbar ist.An diesem Gleitstück ist mittels einer weiteren Schraube eine Blattfeder festgespannt, die an ihrem anderen Ende eine Aufnahme für die Achse eines Druckwalzenzwillings aufweist. Zwischen dem als Gleitstück ausgebildeten Federhalter und der Blattfeder ist eine mit einem Schlitz versehene und in Längsrichtung der Blattfeder verschiebbare Auflageplatte angeordnet, durch deren Verschieben die wirksame Federlänge einstelbar ist. Bei der bekannten Bauart besteht die Gefahr, daß die Achse des Druckwalzenzwillings nicht parallel zu der zugehörigen Unterwalze eingestellt wird. Es besteht die Möglichkeit, daß die Blattfeder Drehbewegungen um die Schraube ausführt, mit der sie an dem Federhalter gehalten ist. Des weiteren besteht die Möglichkeit, daß der Federhalter selbst Bewegungen um die ihn mit dem Trag- und Belastungsarm verbindende Schraube durchführt.

Der Erfindung liegt die Aufgabe zugrunde, einen Trag- und Belastungsarm der eingangs genannten Art so auszubilden, daß die Parallelität zwischen dem Druckwalzenzwilling und der zugehörigen Unterwalze ohne Einstellarbeiten gewährleistet ist.

Diese Aufgabe wird dadurch gelöst, daß der mit dem Federhalter gehaltene Schenkel der Blattfeder mit mehreren abragenden Laschen versehen ist, die in Abstand zueinander an seitlichen Führungsflächen des Trag- und Belastungsarmes geführt sind und die Blattfeder mitsamt der Aufnahme quer zur Längsrichtung des Trag- und Belastungsarmes ausrichten.

Durch diese Ausbildung wird sichergestellt, daß die Blattfeder an ihrem am Federhalter gehaltenen Schenkel ausgerichtet ist und das tederende, mit der Aufnahme für die Achse eines Druckwalzenzwillings verbundene Ende die eingestellte Federkraft zuverlässig auf die Druckwalze übertragen kann.

Da die Blattfeder einerseits von dem Federhalter gehalten wird und sich andererseits direkt an den Führungsflächen des Trag- und Belastungsarmes abstützt, kann eine Verstellung des Federhalters oder eine Verstellung der Blattfeder in dem Federhalter zur Einstellung der Belastungskraft nicht zu Veränderungen der Position der Blattfeder in Querrichtung relativ zu dem Trag- und Belastungsarm führen, so daß die Relativposition der Blattfeder und damit auch der Aufnahme für die Achse des Druckwalzenzwillings mit hoher Sicherheit erhalten bleibt, ohne daß besondere Maßnahmen beim Verstellen des Federhalters getroffen werden müssen.

In weiterer Ausgestaltung der Erfindung wird vorgesehen, daß die Aufnahme für die Achse des Druckwalzenzwillings nach dem Anbringen an der Blattfeder wenigstens nachbearbeitet ist. Hierzu wird zunächst die Aufnahme an der Blattfeder angebracht, wonach die Blattfeder mit der Aufnahme in eine Vorrichtung eingesetzt wird, die der aus dem Federhalter und dem Trag- und Belastungsarm gebildeten Halterung entspricht und die exakt zu einem die Aufnahme bearbeitenden Werkzeug ausgerichtet ist. In dieser Stellung wird die Aufnahme dann gefaßt, festgehalten und bearbeitet. Dadurch wird sichergestellt, daß die Aussparung der Aufnahme, in welcher später die Achse des Druckwalzenzwillings aufgenommen wird, exakt zu dem Bereich der Blattfeder ausgerichtet ist, mit dem diese an dem Federhalter und später an einem Trag- und Belastungsarm abgestützt ist, ohne daß sich Toleranzen bemerkbar machen können, die in der Feder aufgrund der Herstellung entstanden sein können. Diese Toleranzen werden durch das nachträgliche Bearbeiten alle ausgeglichen.

Weitere Merkmale und Vorteile der Erfindung ergeben sich aus der nachfolgenden Beschreibung der in der Zeichnung dargestellten Ausführungsform und den Unteransprüchen.
- Fig. 1: zeigt einen in Längsrichtung geführten Teilschnitt durch einen erfindungsgemäßen Trag- und Belastungsarm,
- Fig. 2: eine teilweise aufgebrochene Ansicht auf den Trag- und Belastungsarm der Fig. 1 in Richtung des Pfeiles II gesehen,
- Fig. 3: einen Schnitt entlang der Linie III-III der Fig. 1 und
- Fig. 4: eine vergrößerte Einzelheit in einer Ansicht ähnlich Fig. 2.

In Fig. 1 und 2 ist ein Trag- und Belastungsarm (1) eines Streckwerkes, insbesondere eines Streckwerkes für eine Ringspinnmaschine, nur teilweise dargestellt. Der Trag- und Belastungsarm (1) weist ein U-förmiges Profil (2) auf. Er ist an seinem nicht dargestellten Ende auf einer Tragstange gelagert, die parallel zu den Unterwalzen des Streckwerkes verläuft, von denen eine Unterwalze (9) dargestellt ist. Der Trag- und Belastungsarm (1) ist auf der Tragstange derart geführt und derart steif ausgebildet, daß er in einer Ebene verschwenkbar ist, die lotrecht zu den Unterwalzen (9) verläuft. Der Trag- und Belastungsarm (1) trägt mehrere Oberwalzen, von denen nur eine Oberwalze (6) dargestellt ist, und die in entsprechender Anzahl den Unterwalzen zugeordnet sind. Zwischen der Oberwalze (6) und der Unterwalze (9) läuft eine Lunte (10), die in dem Streckwerk auf die gewünschte Garnfeinheit verstreckt wird. Für eine Anpassung des Streckwerkes an das Fasermaterial ist es notwendig, daß wenigstens eine das Streckfeld begrenzende Oberwalze in Laufrichtung der Lunte (10) einstellbar ist, d.h. in Längsrichtung des Trag- und Belastungsarmes (1). Außerdem ist es wesentlich, daß die Oberwalzen (6) möglichst exakt parallel zu den Unterwalzen (9) verlaufen. Die Oberwalzen (6) werden üblicherweise als sogenannte Druckwalzenzwillinge ausgebildet, die aus zwei Loswalzen bestehen, die auf einer gemeinsamen Achse (7) gelagert sind, die zwischen den beiden Druckwalzen (6) gehalten wird.

Bei der dargestellten Ausführungsform ist die Achse (7) der Druckwalzen (6) in einer Aufnahme (8) angeordnet, die eine etwa halbzylindrische Aussparung aufweist. Die Achse (7) wird in dieser Aussparung mittels einer Bügelfeder (11) fixiert.

Die Aufnahme (8) für die Achse (7) ist an einer Blattfeder (12) befestigt. Bei der dargestellten Ausführungsform erfolgt die Befestigung über Nieten, wobei gleichzeitig die Bügelfeder (11) mit der Blattfeder (12) an der Aufnahme (8) vernietet wird.

Die Blattfeder (12) besitzt in dem der Aufnahme (8) abgewandten Bereich einen haarnadelförmig gebogenen Abschnitt, an welchen der die Aufnahme (8) tragende Teil über eine Kröpfung angeschlossen ist. Die Blattfeder (12) ist mit dem haarnadelförmigen Abschnitt in einem Federhalter (15) fixiert, der seinerseits wieder in dem Profil (2) des Trag- und Belastungsarms (1) gehalten ist. Der Federhalter (15) besitzt ebenfalls ein U-förmiges zu den Unterwalzen (9) hin offenes Profil. In seinen Quersteg (16) ist eine Schraube (19) eingeschraubt, die den Quersteg (3) des Profils (2) in einem Längsschlitz durchdringt, so daß der Federhalter (15) in Längsrichtung des Trag- und Belastungsarms (1) verstellbar und fixierbar ist.

Die Blattfeder (12) ist mit dem freien Schenkel (14) des haarnadelförmigen Abschnittes in dem Bereich des Scheitels derart an dem Federhalter (15) angebracht, daß die Blattfeder (12) in gewissen Grenzen eine Schwenkbewegung um eine quer zu dem Trag-und Belastungsarm (1) verlaufende Achse durchführen kann. Die Blattfeder (12) ist im Bereich dieser Querachse mit zwei gegenüberliegenden Laschen (22, 23) versehen, die in nach unten offene, schlitzartige Aufnahmen (29) der Schenkel (17, 18) des Federhalters (15) eingeführt sind. Im Bereich dieser Laschen (22, 23) ist auf der Unterseite des Schenkels (14) der Blattfeder (12) ein Klemmstück (30) angeordnet, das in entsprechende Aussparungen (32) der Schenkel (17, 18) des Federhalters (15) von der Seite her eingeschoben ist. Dieses Klemmstück (30) ist mit einer halbzylindrischen Rippe (31) versehen, die quer zu dem Trag- und Belastungsarm (1) verläuft und die die Laschen (22, 23) nach oben in Richtung zu dem Ende der Aufnahmen (29) hin belasten. Die die Laschen (22, 23) in Längsrichtung des Trag- und Belastungsarms (1) begrenzenden Flächen (25, 26) sind so zu der Breite der Aufnahmen (29) toleriert, daß in gewissem Umfang eine Schwenkbewegung möglich ist. Um die Schwenkbewegung zu erleichtern, kann bei einer abgewandelten Ausführungsform auch in diesem Bereich ein echtes Schwenklager vorgesehen werden, beispielsweise indem der Bereich der Aufnahmen (29), in welchem sich die Laschen (22, 23) in der Betriebsposition befinden, gerundet ist.

Wie insbesondere aus Fig. 4 zu ersehen ist, sind die Laschen (22, 23) so bemessen, daß ihre Stirnflächen (24) seitlich über die Schenkel (17, 18) des Federhalters (15) überstehen und an den Innenwandungen der Schenkel (4, 5) des Profils (2) des Trag- und Belastungsarms (1) anliegen und an diesem geführt sind. Das freie Ende des Schenkels (14) der Blattfeder (12) ist mit zwei weiteren Laschen (20, 21) versehen, die den Federhalter (15) in Längsrichtung des Trag- und Belastungsarms (1) überragen und die zur Seite hin entsprechend den Laschen (22, 23) überstehen und mit ihren Stirnflächen ebenfalls an den Innenflächen der Schenkel (4, 5) des Profils (2) geführt sind. Die Blattfeder (12) ist somit über die Laschen (20, 21, 22, 23) in Querrichtung direkt an den Innenflächen der Schenkel (4, 5) des Profils (2) des Trag- und Belastungsarms (1) geführt, d.h. unabhängig von dem Federhalter. Durch ein Lösen und Verstellen des Federhalters (15) wird diese Ausrichtung zwischen Blattfeder (12) und Trag- und Belastungsarm nicht beeinträchtigt.

Dem freien Ende des Schenkels (14) des haarnadelförmigen Bereichs der Blattfeder (12) ist ein Belastungselement in Form eines Exzenterbolzens (36) zugeordnet, der mit zwei abgeflachten Exzenterflächen (37, 38) versehen ist, die wahlweise an den Schenkel (14) zur Anlage bringbar sind. Entsprechend dem Radius der Exzenterflächen (37 oder 38) wird die Blattfeder (12) vorgespannt.

Dem Schenkel (13) der Blattfeder (12) ist ein Anschlag zugeordnet, der in Form eines zwischen den Schenkeln (17, 18) angeordneten Bolzens (35) gestaltet ist. Dieser Bolzen (35) begrenzt den möglichen Weg des Schenkels (13) der Blattfeder (12), wenn der Trag- und Belastungsarm (1) von den Unterwalzen (9) abgeschwenkt wird.

Um sicherzustellen, daß bei der Herstellung der Blattfeder (12) auftretende Verformungen oder Verwindungen der Blattfeder (12) die Ausrichtung der Druckwalzen (6) nicht beeinträchtigt, wird vorgesehen, daß bei der Herstellung zunächst die Blattfedern (12) hergestellt und in ihre endgültige Form gebracht werden. Anschließend werden die Aufnahmen (8) an den Blattfedern (12) angebracht, wobei die Aufnahmen (8) in dem Bereich der zylindrischen Aussparung für die Schäfte (7) noch nicht ihre endgültige Form aufweisen. Die Blattfedern (12) werden dann in eine Vorrichtung eingespannt,die Aufnahme- und Einspannelemente aufweist, die den Aufnahme- und Einspannelementen des Trag- und Belastungsarms (1) und des Federhalters (15) entsprechen. Diese Vorrichtung ist exakt zu einem Werkzeug ausgerichtet, das anschließend die Aussparung der Aufnahme (8) auf die endgültige Form bringt, so daß die Aussparung der Aufnahme (8) unabhängig von irgendwelchen während der Herstellung verursachten Deformationen der Blattfeder (12) exakt zu den Laschen (20, 21, 22, 23) und damit auch zu dem Federhalter (15) und dem Trag- und Belastungsarm (1) ausgerichtet ist.

## Patentansprüche

1. Trag- und Belastungsarm (1) für Streckwerke mit einem in Längsrichtung verstellbaren Federhalter (15) für eine gebogene Blattfeder (12), deren einer Schenkel (14) mittels des Federhalters (15) gehalten und an dem Trag- und Belastungsarm (1) geführt ist und deren anderer Schenkel (13) mit einer Aufnahme (8) für eine Achse (7) eines Druckwalzenzwillings (6) versehen ist, dadurch gekennzeichnet, daß der mit dem Federhalter (15) gehaltene Schenkel (14) der Blattfeder (12) mit mehreren abragenden Laschen (20, 21, 22, 23) versehen ist, die in Abstand zueinander an seitlichen Führungsflächen (4, 5) des Trag- und Belastungsarms (1) geführt sind und die Blattfeder (12) mitsamt der Aufnahme (8) quer zur Längsrichtung des Trag- und Belastungsarmes (1) ausrichten.

2. Trag- und Belastungsarm Anspruch 1, dadurch gekennzeichnet, daß der Federhalter (15) zwischen seitlichen Führungsflächen (4, 5) des Trag- und Belastungsarms (1) angeordnet ist, und daß an der Blattfeder (12) angebrachte Laschen (20, 21, 22, 23) den Federhalter (15) überragen und an den Führungsflächen (4, 5) des Trag- und Belastungsarms (1) geführt sind.

3. Trag- und Belastungsarm nach Anspruch 1 oder 2, dadurch gekennzeichnet, daß der Trag- und Belastungsarm (1) ein zu den Druckwalzenzwillingen (6, 7) offenes, U-förmiges Profil (2) besitzt, dessen Schenkel (4, 5) die seitlichen Führungsflächen für die Laschen (20, 21, 22, 23) der Blattfeder (12) bilden und zwischen welchen der ebenfalls U-förmige Federhalter (15) angeordnet ist.

4. Trag- und Belastungsarm nach Anspruch 3, dadurch gekennzeichnet, daß der Federhalter (15) an dem Steg (3) des Trag- und Belastungsarms (1) mittels einer in einem Längsschlitz geführten Schraube (19) gehalten ist.

5. Trag- und Belastungsarm nach einem der Ansprüche 1 bis 4, dadurch gekennzeichnet, daß die Blattfeder (12) in dem der Aufnahme (8) abgewandten Bereich einen haarnadelförmig gebogenen Abschnitt aufweist, mit welchem sie in dem Federhalter (15) angeordnet ist, wobei sie in der Nähe des Scheitels um eine Querachse (22, 23, 29, 30) verschwenkbar gehalten und im Bereich des freien Schenkels (14) mit einem Belastungselement (36) belastet ist.

6. Trag- und Belastungsarm nach Anspruch 5, dadurch gekennzeichnet, daß als Belastungselement ein einstellbarer Exzenter (36) vorgesehen ist.

7. Trag- und Belastungsarm nach einem der Ansprüche 1 bis 6, dadurch gekennzeichnet, daß der Federhalter (15) mit einem den Weg des die Aufnahme (8) tragenden Schenkels (13) der Blattfeder (12) begrenzenden Anschlag (35) versehen ist.

8. Trag- und Belastungsarm nach einem der Ansprüche 1 bis 7, dadurch gekennzeichnet, daß ein paar von gegenüberliegenden Laschen (22, 23) in quer zur Längsrichtung des Trag- und Belastungsarms (1) verlaufenden Aussparungen (29) des Federhalters (15) geführt ist.

9. Trag- und Belastungsarm nach Anspruch 8, dadurch gekennzeichnet, daß die Laschen (22, 23) der Blattfeder (12) mit einem Klemmstück (30) in den Aussparungen (29) des Federhalters (15) gesichert sind.

10. Trag- und Belastungsarm nach einem der Ansprüche 1 bis 9, dadurch gekennzeichnet, daß die Aufnahme (8) für die Achse (7) der Druckwalzenzwillinge (6) nach dem Anbringen an der Blattfeder (12) wenigstens nachbearbeitet ist.

11. Trag- und Belastungsarm nach einem der Ansprüche 1 bis 10, dadurch gekennzeichnet, daß der Aufnahme (8) ein federndes Sicherungselement (11) zum Halten des Schaftes (7) zugeordnet ist.

## Claims

1. Support and loading arm (1) for drafting arrangements having a longitudinally adjustable spring retainer (15) for a bent leaf spring (12), with one leg (14) of the latter being held and guided on the support and loading arm (1) by the spring retainer (15), and its other leg (13) being provided with mounting means (8) for a shaft (7) of a twin press-roll (6), characterized in that that leg (14) of the leaf spring (12), which is held by the spring retainer (15), is provided with a plurality of spaced-apart projecting tongues (20, 21, 22, 23) which are guided on lateral guide faces (4, 5) of the support and loading arm (1) and which act to align the leaf spring (12), together with the mounting means (8), transversely to the longitudinal direction of the support and loading arm (1).

2. Support and loading arm according to claim 1, characterized in that the spring retainer (15) is arranged between lateral guide faces (4, 5) of the support and loading arm (1) and that tongues (20, 21, 22, 23) provided on the leaf spring (12) project beyond the spring retainer (15) and are guided on the guide faces (4, 5) of the support and loading arm (1).

3. Support and loading arm according to claim 1 or 2, characterized in that the support and loading arm (1) exhibits a U-shaped profile (2) opening toward the twin press-rolls (6, 7), the legs (4, 5) of the profile forming the lateral guide faces for the tongues (20, 21, 22, 23) of the leaf spring (12) and accommodating between them the likewise U-shaped spring retainer (15).

4. Support and loading arm according to claim 3, characterized in that the spring retainer (15) is retained on the web portion (3) of the support and loading arm (1) by a screw (19) which is guided in a longitudinally extending slot.

5. Support and loading arm according to any of claims 1 to 4, characterized in that the leaf spring (12) comprises, in the area opposite the mounting means (8), a section which is bent-off in the form of a hairpin and by which it is located in the spring retainer (15), the spring being held near its crown area for pivotal movement about a transverse axis (22, 23, 29, 30), and being loaded in the area of its free leg (4) by a loading element (36).

6. Support and loading arm according to claim 5, characterized in that the loading element consists of an adjustable eccentric (36).

7. Support and loading arm according to any of claims 1 to 6, characterized in that the spring retainer (15) is provided with stop means (35) limiting the travel of that leg (13) of the leaf spring (12) that carries the mounting means (8).

8. Support and loading arm according to any of claims 1 to 7, characterized in that a pair of oppositely arranged tongues (22, 23) is guided in recesses (29) in the spring retainer (15) that extend transversely to the longitudinal direction of the support and loading arm (1).

9. Support and loading arm according to claim 8, characterized in that the tongues (22, 23) of the leaf spring (12) are secured in the recesses (29) of the spring retainer (15) by a clamping piece (30).

10. Support and loading arm according to any of claims 1 to 9, characterized in that the mounting means (8) for the shaft (7) of the twin press-rolls (6) is at least reworked after its attachment to the leaf spring (12).

11. Support and loading arm according to any of claims 1 to 10, characterized in that the mounting means (8) coacts with a resilient retaining element (11) to retain the shaft (7).

## Revendications

1. Bras de support et de chargement (1) pour des systèmes d'étirage avec un porte-ressort (15) déplaçable dans le sens longitudinal pour un ressort à lames (12) coudé, dont une branche (14) est maintenue au moyen du porte-ressort (15) et guidée sur le bras de support et de chargement (1) et dont l'autre branche (13) est munie d'un logement (8) pour un axe (7) de rouleau-presseur jumelé (6), caractérisé en ce que la branche (14), maintenue par le porte-ressort (15), du ressort à lames (12) est munie de plusieurs languettes (20, 21, 22, 23) en saillie guidées avec un certain écart entre elles sur des surfaces de guidage (4, 5) latérales du bras de support et de chargement (1) et alignant le ressort à lames (12) avec le logement (8) en direction transversale du bras de support et de chargement (1).

2. Bras de support et de chargement selon la revendication 1, caractérisé en ce que le porte-ressort (15) est disposé entre des surfaces de guidage latérales (4, 5) du bras de support et de chargement (1) et que des languettes (20, 21, 22, 23) disposées sur le ressort à lames (12) font saillie du porte-ressort (15) et sont guidées sur les surfaces de guidage (4, 5).

3. Bras de support et de chargement selon la revendication 1 ou 2, caractérisé en ce que le bras de support et de chargement (1) comprend un profilé (2) en forme d'U ouvert en direction des rouleaux-presseurs jumelés (6, 7), les branches duquel (4, 5) formant les surfaces de guidage latérales pour les languettes (20, 21, 22, 23) du ressort à lames (12) et entre lesquelles est disposé le porte-ressort (15) également en forme d'U.

4. Bras de support et de chargement selon la revendication 3, caractérisé en ce que le porte-ressort (15) est fixé sur la barrette (3) du bras de support et de chargement (1) au moyen d'une vis (19) dans une fente longitudinale.

5. Bras de support et de chargement selon l'une des revendications 1 à 4, caractérisé en ce que le ressort à lames (12) présente dans la zone opposée au logement (8) une section en forme d'épingle à cheveux au moyen de laquelle le ressort à lames est disposé dans le porte-ressort (15), le ressort étant pivotable autour d'un axe transversal (22, 23, 29, 30) au voisinage du sommet et dans la zone de la branche libre (14) chargé d'un élément de chargement (36).

6. Bras de support et de chargement selon la revendication 5, caractérisé en ce que un excentrique (36) réglable est prévu comme élément de chargement.

7. Bras de support et de chargement selon l'une des revendications 1 à 6, caractérisé en ce que le porte-ressort (15) est muni d'une butée (35) limitant le trajet de la branche (13) du ressort à lames (12) portant le logement (8).

8. Bras de support et de chargement selon l'une des revendications 1 à 7, caractérisé en ce que une paire de languettes opposées (22, 23) est guidée dans des évidements (29) du porte-ressort (15) transversaux à la direction longitudinale du bras de support et de chargement (1).

9. Bras de support et de chargement selon la revendication 8, caractérisé en ce que les languettes (22, 23) du ressort à lames (12) sont arrêtées dans les évidements (29) du porte-ressort (15) au moyen d'une pièce de serrage (30).

10. Bras de support et de chargement selon l'une des revendications 1 à 9, caractérisé en ce que le logement (8) pour l'axe (7) des rouleaux-presseurs jumelés (6) est au moins retouché après le montage sur le ressort à lames (12).

11. Bras de support et de chargement selon l'une des revendications 1 à 10, caractérisé en ce que un élément de blocage (11) élastique est adjoint au logement (8) pour arrêter la tige (7).
